# EUROPÄISCHE PATENTSCHRIFT

(11) **EP 1 232 331 B1**
(45) Veröffentlichungstag und Bekanntmachung des Hinweises auf die Patenterteilung: **11.05.2005**
(21) Anmeldenummer: 00988632.6
(22) Anmeldetag: 20.11.2000
(51) Int. Cl.: F01D 5/14, F01D 5/18, F01D 5/16

(54) **VERFAHREN ZUR HERSTELLUNG EINES LEICHTBAUTEILS IN VERBUNDBAUWEISE**
METHOD OF PRODUCING A LIGHTWEIGHT STRUCTURAL COMPONENT HAVING A SANDWICH STRUCTURE
PROCEDE DE FABRICATION D'UN COMPOSANT LEGER DU TYPE COMPOSITE

(30) Priorität: 24.11.1999 DE 19956444
(43) Veröffentlichungstag der Anmeldung: 21.08.2002
(73) Patentinhaber: MTU Aero Engines GmbH, 80995 München (DE)
(72) Erfinder: EIBL, Helmut, 82256 Fürstenfeldbruck-Puch (DE); STEINHARDT, Erich, 81377 München (DE)
(86) Internationale Anmeldenummer: PCT/DE2000/004091
(87) Internationale Veröffentlichungsnummer: WO 2001/038698

(56) Entgegenhaltungen:
- EP-A- 0 556 047
- DE-B- 1 112 350
- GB-A- 716 612
- GB-A- 757 502
- US-A- 2 750 147
- US-A- 2 921 769
- US-A- 4 440 834
- US-A- 4 772 450
- US-A- 5 498 137
- US-A- 5 634 189

## Beschreibung

Die Erfindung betrifft ein Verfahren zur Herstellung eines Leichtbauteils in Verbundbauweise für Turbomaschinen, mit dünnen, metallischen Wandschichten sowie mit einer metallischen Kernstruktur mit einem hohen Leervolumenanteil, gemäß dem Oberbegriff des Patentanspruches 1.

Leichtbauteile in Verbundbauweise mit einer dünnen, äußeren Wandschicht und mit einer leichten Kernstruktur sind in einer Vielzahl von Ausführungen bekannt, sei es in Metall- und/oder Kunststoffbauweise. Der Großteil der mechanischen Lasten wird von der Wandschicht aufgenommen, die Kernstruktur hat primär eine Stützfunktion in Relation zur Wandschicht und schützt letztere vor Beulen, Knicken etc.. Als Kernstrukturen werden bevorzugt Hartschäume und Honigwabengeometrien angewendet und mit der Wandschicht mechanisch fest verbunden, häufig durch Kleben. Je nach Art und Richtung der Bauteilbelastung kommen auch rippen-, holm- und stringerartige Kemstrukturen zur Anwendung, insbesondere bei reiner Metallbauweise.

Aus der DE 40 41 104 C 1 ist eine Leichtbauschaufel für Strömungsmaschinen bekannt, die eine Schaufelschale und einen Schaufelkern umfaßt, wobei letzterer aus einem Bündel von Röhrchen besteht, die untereinander und mit der Außenschale fest verbunden sind.

US 5 634 189 offenbart ein Leichtbauteil in Verbundbauweise mit dünnen, metallischen Wandschichten sowie einer von diesen umgebenen metallischen Kernstruktur, wobei die Kernstruktur aus nebeneinander liegenden versinterten Hohlkörpern mit einem hohen Leervolumenanteil aufgebaut wird und die Kernstruktur mit in Relation zu ihrem Volumen im fertigen Leichtbauanteil mit einem größeren Volumen bereitgestellt wird und während des Formgebungsvorganges durch Komprimieren in die gewünschte Form verdichtet und in sich sowie mit den Wandschichten versintet wird.

Aus US 4 440 834 geht eine gekühlte Turbinenschaufel als bekannt hervor, wobei für einen verbesserten, internen Wärmeübergang eine Füllung aus Metallspänen im Schaufelinneren vorhanden ist. Die Späne werden bei der Herstellung miteinander und mit der Schaufelwand verlötet.

Die genannten Herstellverfahren erzeugen zwar Verbundbauteile mit einem geringen Gewicht und hohe Biegesteifigkeit. Die Eigendämpfung der Verbundbauteile im Falle dynamischer Belastung/Erregung ist in der Regel jedoch gering. Schaufeln und Strukturen in Turbomaschinen unterliegen hohen dynamischen Belastungen, insbesondere für unvermeidbare Resonanzzustände ist daher eine hohe Eigendämpfung des Bauteils vorteilhaft bzw. lebensdauerentscheidend.

Der Erfindung liegt daher die Aufgabe zugrunde, ein Verfahren zur Herstellung eines Leichtbauteils in Verbundbauweise für Turbomaschinen vorzuschlagen, mit dem sowohl ein geringes Strukturgewicht und eine hohe Struktursteifigkeit, als auch eine hohe Eigendämpfung des Bauteils erzielt wird und das somit für hohe dynamische Belastungen geeignet ist.

Diese Aufgabe wird durch die in Anspruch 1 gekennzeichneten Merkmale gelöst, in Verbindung mit den gattungsbildenden Merkmalen in dessen Oberbegriff.

Die gewünschte, optimale Kombination aus Festigkeit und Eigendämpfung in Verbindung mit Leichtbauweise wird durch den Aufbau der Kernstruktur sowie durch die Art ihrer inneren Konsolidierung und Anbindung an die Wandschicht erreicht. Die Kernstruktur soll einen räumlichen filz- und/oder geflechtartigen Aufbau aus Drähten (auch Endlosdraht), Bändern, Spänen usw. aus dem selben Metall oder einem basisgleichen Metall wie die Kemstruktur umgebenden metallischen Wandschichten aufweisen, wobei die gewünschte Dämpfung i. w. durch innere Reibung, d.h. durch Reibung der Metallelemente aneinander, erzielt wird. Die erforderliche Formbeständigkeit und Steifigkeit der Kernstruktur und der Gesamtstruktur wird durch Versintern der sie bildenden Metallelemente (Drähte etc.) untereinander sowie mit den Wandschichten erreicht, die gegenüberliegend den Großteil der Bauteiloberfläche erfassen. Der Begriff "Sintern" bzw. "Versintern" hat im vorliegenden Fall nichts mit Pulvermetallurgie zu tun, sondern weist auf ein oberflächliches Verschweissen, d.h. ein stoffschlüssiges Verbinden sich berührender Metallelemente, unter Hitze und gewissem Druck hin. Dabei wird die Kernstruktur in einem Zustand mit in Relation zu ihrem Volumen im fertigen Leichbauteil größerem Volumen und somit geringerer Dichte bereitgestellt und vor und während des Formgebungsvorganges, bei dem ein Formkörper aus den Wandschichten des Leichtbauteils und der eingeschlossenen Kernstruktur durch Komprimieren in die gewünschte Profilform gebracht wird, volumetrisch verdichtet und im verdichteten Zustand in sich sowie mit den Wandschichten versintert.

Die Unteransprüche enthalten bevorzugte Ausgestaltungen des Leichtbauteils nach dem Hauptanspruch.

Die Erfindung wird anschließend anhand der Zeichnungen noch näher erläutert. Dabei zeigen in vereinfachter, nicht maßstäblicher Darstellung:
- Figur 1: ein Leichtbauteil in Form einer Schaufel in vorgefertigtem Zustand,
- Figur 2: die Schaufel aus Figur 1 in fertigem Zustand,
- Figur 3: ein Leichtbauteil in Form eines Gehäuseteils.

Die Figuren 1 und 2 zeigen zwei Fertigungsstufen einer Schaufel 1 in Leichtbauweise für eine Turbomaschine, beispielsweise einer Verdichterschaufel für ein Gasturbinentriebwerk. Man erkennt eine dünne Wandschicht 3, welche aus Metall besteht und das Bauteil umhüllt, sowie eine filz- bzw. geflechtartige Kernstruktur 9, ebenfalls aus Metall. Als Metall kann hier ein Metall auf Basis von Aluminium, Titan, Eisen, Nickel oder Kobalt verwendet werden. In Figur 1 ist weiter zu erkennen, daß die Wandschicht 3 aus zwei gewölbten Deckblechen 5, 6 zusammengesetzt wird. Alternativ könnte ein vergleichbar geformtes, einteiliges und dünnwandiges Hohlprofil verwendet werden (nicht dargestellt). Die Kernstruktur 9 ist gemäß Figur 1 nur vorgeformt aber in sich noch nicht stabilisiert und auch noch nicht mit der Wandschicht 3 integral verbunden. Der Übergang vom Fertigungszustand gemäß Figur 1 zum - Zustand gemäß Figur 2 beinhaltet mehrere Schritte. Die Deckbleche 5, 6 werden im Bereich der Ein- und Austrittskante des Schaufelprofils integral verbunden, vorzugsweise durch Schweissen oder Löten. Der Formkörper aus Wandschicht 3 und eingeschlossener Kernstruktur 9 wird mittels eines geeigneten Werkzeugs sowie einer Presse durch Komprimieren vor und während des Formgebungsvorganges, bei dem ein Formkörper aus den Wandschichten 3 und der Kernstruktur 9 entsteht, in die gewünschte Schaufelprofilform gebracht und gesintert, d.h. unter Druck erhitzt, bis die verdichteten Kernstrukturelemente (Drähte, Späne, Bänder etc.) sich untereinander und mit der Wandschicht 3 oberflächlich stoffschlüssig verbinden (Versintern). Dadurch wird die Schaufel 1 konsolidiert und sie behält ihre Form auch nach Entnahme aus dem Presswerkzeug. Eine gewisse, elastische Rückfederung/Dekompression des Schaufelprofils kann dadurch kompensiert werden, dass das Profil in der Pressform auf Untermaß verdichtet wird (Profildicke unter Nenndicke), so daß es nach Rückfederung die gewünschte Kontur aufweist.
In aller Regel müssen auch die Ein- und Austrittskante des Schaufelprofils nachgearbeitet werden, sei es, um überstehende Enden der Deckbleche 5, 6 zu entfernen bzw. um die vorgegebenen Kantenradien zu erzielen.

Das fertige Profil der Schaufel 1 ist in Figur 2 zu erkennen, welche einem Axialschnitt durch das Bauteil entspricht. Auch Leichtbauschaufeln in Verbundbauweise haben in aller Regel massive Bereiche, z.B. den Schaufelfuß bzw. ein Deckband. Bei der erfindungsgemäßen Leichtbauweise ist es am günstigsten, die massiven Bauteilzonen als separate Teile zu fertigen und anschließend in den eigentlichen Leichtbau-Verbund zu integrieren, sei es durch Schweissen, Löten, Kleben usw..

Figur 3 zeigt anhand eines Gehäuseteils 2 u.a. die Integration eines Massivteils, hier eines Flansches 11, für eine Befestigung an benachbarten, nicht dargestellten Bauteilen. Es soll sich um ein rotationssymmetrisches Gehäuseteil 2 für eine Gasturbine handeln, wobei die Figur einem axialen Teilschnitt im Flanschbereich entspricht. Die Wandschicht 4 umfasst ein äusseres und ein inneres Deckblech 7 und 8, weiche konzentrisch in konstantem, radialem Abstand A zueinander angeordnet sind. Die Kernstruktur 10 befindet sich in einem komprimierten, durch Versintern fixierten Zustand und ist auch mit den Deckblechen 7, 8 versintert. Der massive, metallische Flansch 11 reicht in die Leichtbaustruktur hinein, so daß sich ausreichende Verbindungsflächen zu den Deckblechen 7, 8 ergeben im Hinblick auf ein Fügen durch Schweissen, Löten, Kleben etc.. Selbstverständlich können derartige Gehäuseteile in Umfangsrichtung auch mehrteilig ausgeführt, das heisst segmentiert sein.

Allgemein gilt, daß sich die Eigenschaften erfindungsgemäßer Leichtbauteile auch über den Grad der Verdichtung der Kernstruktur vor dem Versintern beeinflussen lassen.

## Patentansprüche

1. Verfahren zur Herstellung eines Leichtbauteils (1,2) in Verbundbauweise für Turbomaschinen, insbesondere einer Laufschaufel (1) für eine Gasturbine, mit dünnen, metallischen Wandschichten (3,4) sowie mit einer metallischen Kemstruktur (9,10) mit einem hohen Leervolumenanteil, wobei die Wandschichten (3,4) das Leichtbauteil (1,2) zumindest auf zwei sich gegenüberliegenden, den Großteil der Bauteiloberfläche erfassenden Seiten begrenzen, die Wandschichten (3,4) und die Kernstruktur (9,10) aus dem selben Metall oder aus zwei basisgleichen Metallen bestehen, sowie stoffschlüssig miteinander verbunden sind, und wobei die Kernstruktur (9,10) einen räumlichen, filz- und/oder geflechtartigen Aufbau aufweist sowie aus einem oder mehreren Drähten, Bändern, Spänen und/oder vergleichbaren Elementen besteht, wobei die Kernstruktur (9,10) in einem Zustand mit in Relation zu ihrem Volumen im fertigen Leichbauteil (1,2) größerem Volumen und somit geringerer Dichte bereitgestellt wird, **dadurch gekennzeichnet, dass** die Kernstruktur (9, 10) vor und während des Formgebungsvorganges, bei dem ein Formkörper aus den Wandschichten (3,4) des Leichbauteils (1,2) und der eingeschlossenen Kernstruktur (9,10) durch Komprimieren in die gewünschte Profilform gebracht wird, volumetrisch verdichtet und im verdichteten Zustand in sich sowie mit den Wandschichten (3,4) versintert, das heisst durch oberflächliches Verschweissen stoffschlüssig stabilisiert und integral angebunden wird.

2. Verfahren nach Anspruch 1, **dadurch gekennzeichnet, dass** für die Wandschichten (3,4) und die Kernstruktur (9,10) ein Metall auf Basis von Aluminium, Titan, Eisen, Nickel oder Kobalt verwendet wird.

3. Verfahren nach Anspruch 1 oder 2, zur Herstellung einer Schaufel (1) für eine Turbomaschine, **dadurch gekennzeichnet, dass** für die Wandschichten (3) zwei, im Bereich der Ein- und Austrittskante des Schaufelprofils verbundene Deckbleche (5,6) oder ein dünnwandiges Hohlprofil verwendet werden.

4. Verfahren nach Anspruch 1 oder 2, zur Herstellung eines Gehäuseteils (2) für eine Turbomaschine, **dadurch gekennzeichnet, dass** für die Wandschichten (4) zwei sich gegenüberliegende, ebene und/oder gekrümmte Deckbleche (7, 8) in zumindest bereichsweise konstantem Abstand (A) angeordnet werden.

## Claims

1. A method of producing a lightweight structural component (1, 2) having a sandwich structure for turbo-engines, in particular a rotor blade (1) for a gas turbine, with thin metallic wall layers (3, 4) and with a metallic core structure (9, 10) with a high proportion of its volume empty, wherein the wall layers (3, 4) bound the lightweight structural component (1, 2) at least on two mutually opposite sides which make up the greater part of the surface of the structural component, the wall layers (3, 4) and the core structure (9, 10) consist of the same metal or of two metals having the same basis and are joined to one another in an integral manner, and wherein the core structure (9, 10) has a three-dimensional, felt-like and/or braid-like design and comprises one or more wires, strips, slivers and/or comparable elements, wherein the core structure (9, 10) is prepared in a state with a larger volume in relation in its volume in the finished structural component (1,2) and thus with a lower density, **characterized in that** before and during the shaping procedure, in which a shaped body comprising the wall layers (3, 4) of the lightweight structural component (1, 2) and the enclosed core structure (9, 10) is put into the desired profiled shape by compression, the core structure (9, 10) is compressed volumetrically and sintered in the compressed state in itself and with the wall layers (3, 4), i.e. stabilized in an integral manner and integrally bonded by surface welding.

2. A method according to Claim 1, **characterized in that** a metal based on aluminium, titanium, iron, nickel or cobalt is used for the wall layers (3, 4) and the core structure (9, 10).

3. A method according to Claim 1 or 2, for producing a blade (1) for a turbo-engine, **characterized in that** two cover sheets (5, 6), joined in the region of the leading edge and the trailing edge of the blade profile, or a thin-walled hollow profile are used for the wall layers (3).

4. A method according to Claim 1 or 2, for producing a housing part (2) for a turbo-engine, **characterized in that** two mutually opposite, flat and/or curved cover sheets (7, 8) are arranged at a distance (A), which is constant at least locally, for the wall layers (4).

## Revendications

1. Procédé de fabrication d'un composant léger (1, 2) du type composite pour des turbomachines, en particulier d'une aube mobile (1) pour une turbine à gaz, avec des couches de paroi métalliques minces (3, 4) ainsi qu'avec une structure de noyau métallique (9, 10) présentant une grande proportion de volume vide, dans lequel les couches de paroi (3, 4) limitent le composant léger (1, 2) au moins sur deux côtés opposés l'un à l'autre couvrant la grande partie de la surface du composant, les couches de paroi (3, 4) et la structure de noyau (9, 10) se composent du même métal ou de métaux ayant la même base, et sont reliées l'une à l'autre par complémentarité de matières, et dans lequel la structure de noyau (9, 10) présente une configuration spatiale de type feutre et/ou tissage et se compose d'un ou de plusieurs fils, bandes, copeaux et/ou éléments comparables, dans lequel la structure de noyau (9, 10) est préparée dans un état présentant, par rapport à son volume dans le composé léger terminé (1, 2), un volume plus grand et dès lors une densité moindre, **caractérisé en ce que** l'on comprime en volume la structure de noyau (9, 10) avant et pendant l'opération de formage, par laquelle on amène à la forme profilée souhaitée par compression un corps de forme composé des couches de paroi (3, 4) du composant léger (1, 2) et de la structure de noyau (9, 10) qu'il contient, et on la fritte à l'état comprimé en elle-même ainsi qu'avec les couches de paroi (3, 4), c'est-à-dire qu'on la stabilise par complémentarité de matières et on l'assemble intégralement par soudage superficiel.

2. Procédé selon la revendication 1, **caractérisé en ce que** l'on utilise pour les couches de paroi (3, 4) et la structure de noyau (9, 10) un métal à base d'aluminium, de titane, de fer, de nickel ou de cobalt.

3. Procédé selon la revendication 1 ou 2 pour la fabrication d'une aube (1) pour une turbomachine, **caractérisé en ce que** l'on utilise pour les couches de paroi (3) deux tôles de recouvrement (5, 6) assemblées au niveau du bord d'attaque et du bord de fuite du profil de l'aube ou un profilé creux à paroi mince.

4. Procédé selon la revendication 1 ou 2 pour la fabrication d'une partie d'enceinte (2) pour une turbomachine, **caractérisé en ce que** pour les couches de paroi (4) deux tôles de recouvrement opposées l'une à l'autre (7, 8), planes et/ou cintrées, sont disposées dans au moins des zones de distance constante (A).
